# EUROPÄISCHE PATENTSCHRIFT

(11) **EP 0 081 816 B1**
(45) Veröffentlichungstag und Bekanntmachung des Hinweises auf die Patenterteilung: **19.06.1985**
(21) Anmeldenummer: 82111408.9
(22) Anmeldetag: 09.12.1982
(51) Int. Cl.: B65D 47/42

(54) **Schwammauftragskopf**
Applicator pad
Tampon applicateur

(30) Priorität: 17.12.1981 DE 3150019
(43) Veröffentlichungstag der Anmeldung: 22.06.1983
(73) Patentinhaber: Henkel Kommanditgesellschaft auf Aktien, 40191 Düsseldorf (DE)
(72) Erfinder: Bücheler, Herbert, D-4006 Erkrath 2 (DE); Türk, Erich, D-4018 Langenfeld (DE)

## Beschreibung

Die Erfindung betrifft einen Schwammauftragskopf zum Aufsetzen auf eine Flasche für ein Oberflächenbehandlungsmittel wie Schuhfarbe, insbeondere Schuhweiß, wobei der offenporige Schwamm teilweise von einem in den Flaschenhals zu steckenden Einsatz umschlossen sowie komprimiert ist und pilz- oder kalottenartig auf der Außenseite aus dem Einsatz hervorragt. Unter dem Begriff »Flasche« wird irgendein flaschenartiger Behälter aus Kunststoff, Glas oder Metall verstanden.

Es gibt zwei Applikationssysteme mit Schwammaufträgern für Schuhweiß und andere Farbe, nämlich Behälter mit einem Applikator, z. B. einem Schwamm, und Zentralöffnung einerseits und Applikatoren mit Ventil andererseits. Das erstere System ist nur für hochviskose Produkte geeignet und kann bei dünnflüssigen Farben, insbesondere Selbstglanzemulsionen, nicht angewendet werden. Das andere System setzt eine relativ aufwendige Mechanik voraus, die zudem nur diskontinuierliche Pumpbewegungen zuläßt.

Aus CH-A-393 662 ist ein Behälter für flüssige Schuhpflegemittel mit einem Stopfen aus porösem Werkstoff, der als Auftragsvorrichtung dient, bekannt. Hierbei ist die Anordnung dergestalt getroffen, daß an die zentrale Öffnung des Bodens des Halters ein Halsring angeschlossen ist und der als Widerlager zur Sicherung des Stopfens in dem Becherkörper dienende Stopfenteil hinter dem freien Ende des Halsringes vorgesehen ist.

Weiterhin ist aus DE-B-1 255 543 eine Aufstreichvorrichtung in Verbindung mit einem Flüssigkeitsbehälter bekannt, wobei in eine Öffnung des Behälters ein Verschlußkörper in Form einer Scheibe mit daran anschließendem Unterteil geringeren Durchmessers passend eingesetzt ist und in einen Hohlraum des Verschlußkörpers ein Aufstreichkopf mit Stift eingeschoben ist. Dabei ist vorgesehen, daß der Verschlußkörper aus elastischem, dehnbarem Material besteht, daß der Aufstreichkopf mit seinem starren Stift auf dem Grund des Hohlraums aufsitzt und daß der Verschlußkörper mit einer Anzahl von Bohrungen versehen ist, die auf der einen Seite normalerweise an der Seitenwand der Öffnung enden, jedoch bei Druck auf den Aufstreichkopf und dementsprechender Dehnung des Verschlußkörpers mit dem Inneren des Behälters in Verbindung kommen und den Austritt der Flüssigkeit gestatten.

Demgegenüber liegt vorliegender Erfindung die Aufgabe zugrunde, die bekannten Applikationssysteme dergestalt zu verbessern, daß damit auch Selbstglanzemulsionen zur Schuhpflege und dergleichen aufzutragen sind, die relativ wenig aufwendig herzustellen sind und eine kontinuierliche Produktzufuhr erlauben. Insbesondere soll eine Ventilwirkung dergestalt erzielt werden, daß eine Überdosierung des Auftragsmittels praktisch ausgeschlossen wird.

Die Lösung besteht bei dem gattungsgemäßen Schwammauftragskopf darin, daß der Einsatz unterhalb des nichtkomprimierten sowie radial vorspringenden Schwammrandes eine etwa axial verlaufende Ringnut mit durch den Einsatz zum Flascheninnern hin durchgehenden Löchern besitzt.

Vorzugsweise wird ein rundzylindrischer Schwamm vorgesehen und diesem ein zylindrischer Innenraum des Einsatzes zugeordnet, der den Schwamm bei Anwendung teilweise komprimiert aufnehmen soll.

Der erfindungsgemäße Schwammauftragskopf kann selbstverständlich zut Lagerung luft-und produktdicht verschraubt werden, so daß auch bei kopfständig gelagerter Flasche ein ungewollter Produktaustritt ausgeschlossen ist. Bei unverschraubter und in Anwendungshaltung geführter Flasche ist dagegen über die im Auftragskopf vorgesehenen Bohrungen ein kontinuierlicher Produktaustritt zu erzielen. Das Produkt wird nämlich über die Ringnut - also ohne Filtration - an den nicht komprimierten Randbereich des Schwammkörpers herangeführt. Wenn der Boden der Ringnut drei zum Flascheninnern führende Bohrungen mit vorzugsweise etwa gleichem gegenseitigem Abstand besitzt, ergibt sich eine radiale Produktanströmung zu den den Bohrungen entsprechenden drei Schwammseiten und damit eine optimale Produktverteilung im Schwamm. Auf diese Weise läßt sich ein geschlossener Produktfilm schnell auftragen.

Ein unerwarteter Vorteil des erfindungsgemäßen Schwammauftragskopfes besteht auch darin, daß das pilzförmige Schwammoberteil bzw. die Schwammkalotte die am Umfang vorgesehene Ringnut beim Aufdrücken auf die Objektfläche in Applikationsstellung schließt, so daß ein ungewolltes, direktes Benetzen der zu bearbeitenden Oberfläche, z. B. Leder, vermieden wird. Aus demselben Grund ist auch eine ungewollte Überdosierung praktisch ausgeschlossen.

Demgemäß werden bei erfindungsgemäßer Ausgestaltung des Schwammauftragskopfes die Vorteile bekannter Schwammapplikatoren mit Ventilapplikatoren kombiniert, ohne die eingangs genannten Nachteile zu übernehmen, insbesondere wird ohne zusätzliches Ventilelement eine Ventilfunktion erreicht.

Anhand der schematischen Darstellung eines Ausführungsbeispiels werden weitere Einzelheiten erläutert. Es zeigt
Fig. 1 einen Schwammauftragskopf teilweise in der Ansicht und teilweise im Schnitt und
Fig. 2 den Schnitt 11-11 von Fig. 1.

Der insgesamt mit 1 bezeichnete erfindungsgemäße Schwammauftragskopf enthält einen Schwamm 2, welcher teilweise von einem in einen (nicht gezeichneten) Flaschenhals zu stekkenden Einsatz 3 umschlossen und innerhalb des Einsatzes im unteren Drittel im Verhältnis von ca. 4 : 1 komprimiert wird. Zum Komprimieren dient vorzugsweise ein an dem dem Flascheninnern zuzuwendenden Boden 4 des Einsatzes vorgesehener, auf der inneren Periferie sternförmiger Klemmring 5. Durch Dimensionieren des Innenraumes 9 des Einsatzes 3 und des Klemmrings 5 soll erreicht werden, daß der Schwamm 2 etwa mit einem Viertel oder Drittel über den oberen Rand 6 des Einsatzes 3 in Form eines Pilzes oder einer Kugelkalotte 7 vorspringt. Es ist dabei wichtig, daß der Schwamm 2 rundum nach außen gerichtet über den oberen Rand 6 des Einsatzes 3 überkragt.

Unterhalb des nicht komprimierten, radial vorspringenden Schwammrandes 8 soll eine etwa axial in bezug auf die Flaschenöffnung verlaufende und den Innenraum 9 des Einsatzes 3 mit Abstand umgebende Ringnut 10 vorgesehen werden. Diese Ringnut 10 soll durch den Einsatz 3 zum Flascheninnern hin führende Durchgangsbohrungen bzw. Löcher 11 besitzen. Der Durchmesser der Löcher 11 wird der Viskosität des aufzutragenden Produktes angepaßt. Bei einer dünnflüssigen Selbstglanzemulsion mit einer Viskosität von 100 cP und Pigmentgröße im Mikrometer-Bereich kann der Bohrungsdurchmesser etwa 0,6 mm betragen.

Ersichtlich wird das Produkt bei dem erfindungsgemäßen Schwammauftragskopf im wesentlichen nicht filtriert durch den Schwamm 2, sondern unmittelbar über die Bohrungen 11 dem Kugelkalottenkopf 7 zugeführt. Das Produkt läuft über die axialen Bohrungen in die den Schwamm umgebende Ringnut 10 und von dieser in Anwendungshaltung - gestürzte Flasche - bevorzugt zur Unterseite des Bereiches des Schwammrandes, der auf der zu bearbeitenden Oberfläche aufliegt und dabei die unterste Position einnimmt. Da wegen des Andrückens an die zu behandelnde Fläche gerade der untere Bereich der Ringnut 10 durch den Schwammrand 8 abgedeckt wird, kann auch ein direktes Benetzen der zu bearbeitenden Oberfläche mit dem Flascheninhalt nicht eintreten.

## Patentansprüche

1. Schwammauftragskopf (1) zum Aufsetzen auf eine Flasche für ein Oberflächenbehandlungsmittel, wie Schuhfarbe, insbesondere Schuhweiß, wobei der offenporige Schwamm (2) teilweise von einem in den Flaschenhals zu steckenden Einsatz (3) umschlossen sowie komprimiert ist und pilz- oder kalottenartig auf der Außenseite aus dem Einsatz (3) hervorragt, dadurch gekennzeichnet, daß der Einsatz (3) unterhalb des nicht komprimierten sowie radial vorspringenden Schwammrandes (8) eine etwa axial verlaufende Ringnut (10) mit durch den Einsatz (3) zum Flascheninnern hin durchgehenden Löchern (11) besitzt.

2. Auftragskopf nach Anspruch 1, gekennzeichnet durch einen rundzylindrischen Schwamm (2) und einen zylindrischen, den Schwamm teilweise komprimiert aufnehmenden Innenraum (9) des Einsatzes (3).

3. Auftragskopf nach Anspruch 1 oder 2, dadurch gekennzeichnet, daß der Einsatz (3) an seinem dem Flascheninnern zuzuwendenden Boden (4) einen vorzugsweise innen sternförmigen Klemmring (5) besitzt.

4. Auftragskopf nach Anspruch 3, dadurch gekennzeichnet, daß der Schwamm (2) im Bereich des Klemmringes (5) etwa im Verhältnis 4 : 1 zu komprimieren ist.

5. Auftragskopf nach einem oder mehreren der Ansprüche 1 bis 4, dadurch gekennzeichnet, daß der Boden der Ringnut (10) drei zum Flascheninnern führende Löcher (11), vorzugsweise bei etwa gleichem gegenseitigen Abstand, besitzt.

## Claims

1. Sponge applicator head (1) for placing on a bottle for a surface treatment medium, such as shoe dye, particularly shoe whitener, wherein the open-pored sponge (2) is partially enclosed as well as compressed by an insert (3) to be plugged into the bottle neck and protrudes from the insert (3) on the outside in the shape of a mushroom or calotte, characterised thereby, that the insert (3) - underneath the uncompressed as well as radially projecting sponge rim (8) - possesses an about axially extending annular groove (10) with holes (11) passing through the insert (3) to the interior of the bottle.

2. Applicator head according to claim 1, characterised by a round cylindrical sponge (2) and a cylindrical interior space (9), receiving the sponge partially compressed, of the insert (3).

3. Applicator head according to claim 1 or 2, characterised thereby, that the insert (3) possesses a clamping ring (5), preferably star- shaped inside, at its base to be turned to the interior of the bottle.

4. Applicator head according to claim 3, characterised thereby, that the sponge (2) is to be compressed by a ratio of about 4 : 1 in the region of the clamping ring (5).

5,. Applicator head according to one or more of the claims 1 to 4, characterised thereby, that the base of the annular groove (10) possesses three holes (11) leading to the interior of the bottle and preferably at about equal mutual spacing.

## Revendications

1. Tampon applicateur (1) pour la pose sur un flacon destiné à un agent de traitement de surface tel que du colorant pour chaussures, en particulier du blanc pour chaussures, l'éponge à pores ouverts (2) étant partiellement enfermée et comprimée dans un élément d'insertion (3) à introduire dans le goulot du flacon et faisant saillie extérieurement hors de cet élément d'insertion (3) à la façon d'un champignon ou d'une calotte, tampon caractérisé par le fait que l'élément d'insertion (3) présente, en dessous du bord non comprimé et en saillie radiale (8) de l'éponge, une gorge annulaire (10) à peu près dirigée axialement, munie de trous (11) se dirigeant à travers l'élément d'insertion (3) vers l'intérieur du flacon.

2. Tampon applicateur selon la revendication 1, caractérisé par le fait que l'éponge (2) est de forme cylindrique circulaire et que la cavité intérieure (9) de l'élément d'insertion est cylindrique et loge l'éponge avec compression partielle.

3. Tampon applicateur selon l'une ou l'autre des revendications 1 ou 2, caractérisé par le fait que l'élément d'insertion (3) présente, à son fond (4) destiné à être tourné vers l'intérieur du flacon, une bague de blocage (5), de préférence en forme d'étoile intérieurement.

4. Tampon applicateur selon la revendication 3, caractérisé par le fait que l'éponge (2) peut être comprimée à peu près dans un rapport de 4 1 dans la zone de la bague de blocage (5).

5. Tampon applicateur selon l'une quelconque des revendications 1 à 4, caractérisé par le fait que le fond de la gorge annulaire (10) présente trois trous (11) débouchant à l'intérieur du flacon et situés à des intervalles circulaires sensiblement égaux.
